# EUROPÄISCHE PATENTSCHRIFT

(11) **EP 1 984 905 B1**
(45) Veröffentlichungstag und Bekanntmachung des Hinweises auf die Patenterteilung: **14.07.2010**
(21) Anmeldenummer: 07703281.1
(22) Anmeldetag: 05.02.2007
(51) Int. Cl.: G08G 5/06, G08G 1/16

(54) **VERFAHREN UND SYSTEM ZUR EINDRINGVERHINDERUNG EINES BEWEGLICHEN OBJEKTS IN EINEN ABSCHNITT EINES VERKEHRSWEGES**
METHOD AND SYSTEM FOR PREVENTING THE INTRUSION OF A DISPLACEABLE OBJECT INTO A SECTION OF A TRAFFIC ROUTE
PROCÉDÉ ET DISPOSITIF DESTINÉS À EMPÊCHER QU'UN OBJET MOBILE NE PÉNÈTRE DANS UNE SECTION D'UNE VOIE DE CIRCULATION

(30) Priorität: 18.02.2006 DE 102006007644
(43) Veröffentlichungstag der Anmeldung: 29.10.2008
(73) Patentinhaber: Safegate International AB, 21376 Malmö (SE)
(72) Erfinder: Wipf, Heinz, 8008 Zürich (CH); Seiterle, Alfred, 8118 Pfaffhausen (CH)
(74) Vertreter: Stenbäck, Maria Elisabeth
(86) Internationale Anmeldenummer: PCT/EP2007/000971
(87) Internationale Veröffentlichungsnummer: WO 2007/093301

(56) Entgegenhaltungen:
- WO-A-95/31798
- WO-A-03/107299
- WO-A-2006/101763
- DE-U1- 20 111 678

## Beschreibung

Die vorliegende Erfindung bezieht sich auf ein Verfahren und ein System zur Warnung eines Lenkers eines beweglichen Objekts vor einem Eindringen des beweglichen Objekts in einen mindestens temporär geschützten Abschnitt eines Verkehrsweges.

Verkehrswege, wie z.B. Strassen, Schienenwege, Schifffahrtsstrassen und Flugbetriebsflächen, für bewegliche Objekte, wie z.B. Automobile, Lastkraftwagen, Züge, Schiffe und Luftfahrzeuge, sind in der Regel nicht kreuzungsfrei. Zur Steuerung des Verkehrs auf diesen Verkehrswegen werden optische und/oder akustische Signale an den oder die Lenker des beweglichen Objekts gerichtet, die dieser aufgrund seiner Erfahrung und/oder Ausbildung als Halte- oder Fahrbefehle interpretiert. So werden beispielsweise Vorrichtungen zur optischen Signalerzeugung, wie Ampelanlagen, Warnlichter und Andreaskreuze, in der Regel in unmittelbarer Nähe der temporär geschützten Abschnitte, wie z.B. Strassenkreuzungen, Kreuzungsweichen, Durchfahrbereiche von Start- und Landepisten, aufgestellt und erlauben es dem Lenker bei angemessener Fahrweise bei Anzeige einer Halteinformation rechtzeitig vor dem temporär geschützten Abschnitt anzuhalten.

Dennoch kommt es immer wieder, vor allem aufgrund menschlichen Versagens, vor, dass ein Objekt in einen solchen temporär geschützten Abschnitt mit Gefahr für Mensch und Material eindringt, obwohl alle Signaleinrichtungen eine Halteinformation ausgesendet haben. Zur Abwendung derartiger Unfälle besitzen beispielsweise moderne Zugsicherungssysteme sogenannte Zwangsbremsungsroutinen, die die Zwangsbremsung eines Zuges einleiten, wenn der Lokführer eine Halteinformation nicht beachtet hat, also beispielsweise ein rotes Signallicht zeigendes Eisenbahnsignal überfährt. Ähnliche Routinen fehlen aber im Strassenverkehr und der Schifffahrt gänzlich. In der Luftfahrt kann der Lotse bei Sichtverbindung mit dem Luft- oder Bodenfahrzeug oder Radar zur Positionsbestimmung noch eingreifen, wenn ein Luft- oder Bodenfahrzeug beispielsweise unerlaubt in eine Lande- oder Startpiste einrollt. Entsprechende Detektoren an den Haltelinien können sogar das Einrollen an den Tower melden. Besteht aber keine direkte Funkverbindung in diesem Moment mit dem Piloten, weil zum Beispiel der Fluglotse im Tower und der Pilot gerade unterschiedliche Kanäle eingestellt haben, ist auch hier keine Warnung mehr möglich.

Weiter ist aus der internationalen Patentanmeldung WO 03/107299 A eine Vorrichtung zur Warnung eines Piloten vor dem unbefugten Eindringen in eine Landebahn offenbart, bei der das Flugzeug beispielsweise anhand von GPS-Daten seine Position ermittelt und mit Flughafen-spezifisch gespeicherten Daten, wie z.B. Positionsdaten von Rollfeldern, vergleicht. Bei dem Eindringen in die Landebahn oder bei unmittelbarer Gefahr hierfür wird dann auf dem Flugzeug mit der Vorrichtung ein entsprechender Alarm ausgelöst. Nachteilig ist es bei dieser Vorrichtung, dass das Cockpit mit einer ebensolchen Vorrichtung auszurüsten ist, deren Datenbestand jederzeit höchst aktuell zu halten ist. Es ist weiter fraglich, ob eine derartige Vorrichtung eine Approbation der IATA und ähnlicher Sicherheitsorganisationen für den Flugverkehr erhalten würde.

Der vorliegenden Erfindung liegt dabei nun schon die Erkenntnis zugrunde, dass dennoch all diesen beweglichen Objekten häufig die Eigenschaft gemeinsam ist, dass sie über eine oder mehrere radioelektrische Empfangseinrichtungen verfügen (wie Rundfunk, Betriebsfunk).

Der vorliegenden Erfindung liegt daher die Aufgabe zugrunde, ein Verfahren und ein System anzugeben, mit denen es möglich, das Eindringen eines beweglichen Objekts in einen temporär geschützten Abschnitt eines Verkehrsweges durch eine unmittelbare Warnung an den Lenker des beweglichen Objekts besser zu vermeiden.

Diese Aufgabe wird bezüglich des Verfahrens erfindungsgemäss gelöst durch ein Verfahren zur Warnung eines Lenkers eines beweglichen Objekts vor einem Eindringen des beweglichen Objekts in einen mindestens temporär geschützten Abschnitt eines Verkehrsweges,
bei dem:
a) eine zuvor definierte Grenze des temporär geschützten Abschnitts aktiviert wird;
b) mittels einer ortsfesten Einrichtung ein Aufenthaltsortes des beweglichen Objekts relativ zu dieser Grenze bestimmt wird;
c) mit dem bestimmten Aufenthaltsort ein Abstand des beweglichen Objekts von der Grenze bestimmt und mit einem zuvor definierten Grenzwert insofern verglichen wird, dass bestimmt werden kann, ob die aktivierte Grenze von dem beweglichen Objekt verletzt wird; und
d) bei einer Grenzverletzung und gleichzeitig aktivierter Grenze eine Sendeeinrichtung aktiviert wird, die auf eine Empfangseinrichtung des beweglichen Objekts abgestimmte Warnsignale zur objektseitigen Aufbereitung für den Lenker aussendet, wobei
e) die Empfangseinrichtung des beweglichen Objekts eine Vielzahl von vordefinierten Funkkanälen unterstützt und die Sendeeinrichtigung ihre Warnsignale auf allen diesen vordefinierten Funkkanälen aussendet.

Bezüglich des Systems wird diese Aufgabe erfindungsgemäss durch ein System zur Warnung eines Lenkers eines beweglichen

Objekts vor einem Eindringen des beweglichen Objekts in einen mindestens temporär geschützten Abschnitt eines Verkehrsweges gelöst, umfassend:
a) eine aktivierbare zuvor definierte Grenze des temporär geschützten Abschnitts;
b) ortsfeste Mittel zur Bestimmung des Aufenthaltsortes des beweglichen Objekts relativ zu dieser Grenze;
c) ortsfeste Mittel zum relativen Vergleichen des mit dem Aufenthaltsort bestimmten Abstands des beweglichen Objekts von der Grenze mit einem zuvor definierten Grenzwert zur Bestimmung, ob die aktivierte Grenze von dem beweglichen Objekt verletzt wird;
d) eine aktivierbare Sendeeinrichtung und eine auf dem beweglichen Objekt angeordnete Empfangseinrichtung, wobei mit Verletzung der aktivierten Grenze bei gleichzeitiger Aktivierung der Grenze die Sendeeinrichtung aktivierbar ist, um auf die Empfangseinrichtung des beweglichen Objekts abgestimmte Warnsignale aussendet, und wobei die Empfangseinrichtung des beweglichen Objekts eine Vielzahl von vordefinierten Funkkanälen unterstützt und die Sendeeinrichtigung ihre Warnsignale auf allen diesen vordefinierten Funkkanälen aussendet; und
e) objektseitige Mittel zur akustischen und/oder optischen Aussendung der Warnsignale für den Lenker vorgesehen sind.

Auf diese Weise ist es möglich, den Eintritt des beweglichen Objekts in den temporär geschützten Abschnitt zu detektieren und aus dem gleichzeitigen Auftreten der Grenzwertverletzung durch den Eintritt und der Aktivierung der Grenze die auf die Empfangsmöglichkeiten des Lenkers abgestimmten Warnsignale zu senden. Eine diesbezügliche Logik kann diese beiden Ereignisse bespielsweise sinnvoll durch eine UND-Verknüpfung abbilden. Die Einwirkungsmöglichkeit auf den Lenker wirkt dabei lokal ohne den möglicherweise zu zeitkonsumierenden Umweg über ein zentrales Leitsystem. Zur Erläuterung dieser Lösung sei weiter angemerkt, dass die Mittel zur Bestimmung des Aufenthaltsortes des Abstandes des beweglichen Objekts auch nur ein einziger der Grenze zugeordneter Detektor sein können, der anspricht, wenn das Objekt sich an oder auf der Grenze befindet. Der Aufenthaltsort des beweglichen Ortes wird daher hier nur binär überwacht, also entweder "Objekt an oder auf der Grenze" oder "kein Objekt an oder auf der Grenze". Besonders sicher sind das Verfahren und das System, weil die Empfangseinrichtung des beweglichen Objekts eine Vielzahl von vordefinierten Funkkanälen unterstützt und die Sendeeinrichtigung ihre Warnsignale auf allen diesen vordefinierten Funkkanälen aussendet. Auf diese Weise kann zum Beispiel die Besatzung eines Luft- oder Bodenfahrzeugcockpits in jedem Fall mit diesen Warnsignalen erreicht werden, weil standardmässig immer mindestens einer dieser vordefinierten Funkkanäle empfangsbereit ist. Dabei ist es aufgrund der geringen zur Verfügung stehenden Warnzeit besonders sinnvoll, dass die Sendeeinrichtung die Warnsignale auf diesen vordefinierten Funkkanäle vorzugsweise simultan aussendet.

Typischerweise kann die zuvor definierte Grenze mindestens ein Lichtsignal sein, das im Falle seiner Aktivierung zur Signalisierung des Haltekommandos aufleuchtet und dabei eine elektrische Leistung verbraucht, deren Strom zur Bestimmung des aktivierten Zustandes detektiert wird. So wird die vorstehend genannte UND-Verknüfung erfüllt, wenn also der Stromfluss, der das Lichtsignal aufleuchtet lässt, detektiert wird und der Grenzwert für den Abstand des beweglichen Objekts von der Grenze unterschritten wird. Mit Bezug auf das vorstehend aufgeführte Beispiel mit nur einem Detektor gilt der Grenzwert mit dem Ansprechen des Detektors als unterschritten.

Zweckmässigerweise kann der Aufenthaltsort des beweglichen Objekts durch mindestens einen im Verkehrsweg des beweglichen Objekt angeordneten Sensor erfasst werden. Hierfür eignen sich als Sensor beispielsweise induktive Schleifen, kapazitive Sensoren, Radarsensoren, Druck-Sensoren, Multilateration und dergleichen.

Zur Erhöhung der Aussagegenauigkeit über den Aufenthaltsort des beweglichen Objektes und die Annäherung desselben an die Grenze kann die Bewegungsrichtung des beweglichen Objekts mittels mindestens zwei Sensoren aufgelöst werden.

Alternativ oder ergängend zu den vorstehend genannten Sensoren zur Bestimmung des Aufenthaltsortes des beweglichen Objekts kann der Aufenthaltsort des beweglichen Objekts auch durch auf dem beweglichen Objekt angeordnete Navigationsmittel bestimmt werden. Besonders geeignet für diese Art der Auflösung des Aufenthaltsortes sind satelittengestützte Systeme, wie GPS oder Galileo (im Aufbau), deren auf dem bewglichen Objekt angeordnete Module die aktuelle Position zum Beispiel an ein Leitsystem melden. Dort können dann die für den Grenzwertvergleich erforderlichen Daten abgegriffen werden.

Ein bevorzugtes Verfahren zur simultanen Aussendung der Warnsignale kann es vorsehen, die Anzahl der vordefinierten Funkkanäle als Addition zeitharmonischer Funktionen mit jeweils einem ganzzahligen Vielfachen eines Abstandes zweier benachbarter Funkkanäle zu bilden und einen inhaltlichen Teil des Warnsignals mittels eines Modulators auf alle so gebildeten Funkkanäle aufzumodulieren.

Zur Vermeidung der Störung von anderen Verkehrsteilnehmern mit für sie aktuell nicht bestimmten Warnsignalen kann die Sendeeinrichtung unmittelbar in der Nähe der Grenze angeordnet und ihre Sendeleistung so abgestimmt sein, dass nur die Empfangseinrichtung des im Bereich der Grenze befindlichen beweglichen Objekts, welches ja die Aussendung der Warnsignale verursacht hat, in die Lage versetzt wird, die Warnsignale noch zu empfangen.

Um bestehende Systeme der Fahrwegsicherung, wie Leuchtbalken oder Lichtsignalanlagen, ohne grössere Umrüstung auf das neue erfindungsgemässe Verfahren/System mutieren zu können, ist es besonders zweckmässig, wenn die Sendeeinrichtung auf einem mit der Grenze assoziierten Leuchtmittel angeordnet ist und über dessen Speisespannung mit elektrischer Leistung versorgt wird. Ein mit der Grenze assoziiertes Leuchtmittel sind beispielsweise die einzelnen Leuchtmittel zur Pistensignalisation und Pistenidentifikation, die Bestandteil der Rollweg- und Vorfeldbefeuerung, respektive Beschilderung auf einem Flughafen sind.

Weiter kann es zur Umsetzung dieses investitionssparenden Konzeptes vorgesehen sein, die Sendeeinrichtung durch ein auf die Speisespannung aufmoduliertes Signal zum Aussenden der Warnsignale zu aktivieren. Ergänzend oder alternativ kann auch die Sendeeinrichtung durch auf die Speisespannung aufmodulierte Signale, oder über Signalkabel, Daten rückübertragen, wie insbesondere Daten zur Statusmeldung.

Besonders im internationalen grenzüberschreitenden Verkehr besteht ein erhöhter und in der Regel sogar gezwungenermassen bestehender Bedarf nach reglementierten Signalen und/oder Ansagen. Vorzugsweise umfassen die Warnsignale daher einen vordefinierten Warntext. Zwecks einer flexibleren Anpassungsmöglichkeit kann der vordefinierte Warntext ergänzend fallweise aus einer Anzahl von vordefinierten Warntexten ausgewählt werden.

Vorteilhafte Ausgestaltungen der Erfindung sind in weiteren Ansprüchen angegeben.

Ausführungsbeispiele der vorliegenden Erfindung werden anhand einer Zeichnung näher erläutert. Dabei zeigen:
- Figur 1: in schematischer Darstellung mit den Teilen a) bis c) die Passage eines Luft- oder Bodenfahrzeugs über eine Pistenkreuzung;
- Figur 2: in schematischer Darstellung mit den Teilen a) und b) eines Systems zur Warnung von einem unerlaubten Eindringen des Luft- oder Bodenfahrzeugs in die Pistenkreuzung nach Figur 1;
- Figur 3: eine schematische Darstellung von einer Pistensignalisierungslampe mit integrierter Sendeeinrichtung;
- Figur 4: einen ersten schematischen Aufbau der Sendeeinrichtung nach Figur 3 für die AM- Übertragung;
- Figur 5: einen zweiten schematischen Aufbau der Sendeeinrichtung nach Figur 3 für die FM- Übertragung; und
- Figur 6: in schematischer Darstellung eine Aufsicht auf eine vermeintliche Grenzverletzungssituation bei einer Überflügelung eines Rollhaltebalkens an einer Rollfeldverzweigung.

Figur 1 zeigt schematisch einen Ausschnitt aus einem Rollfeld eines Flughafens. Der gezeigte Ausschnitt zeigt einen Abschnitt einer Landebahn LB und eines Taxiways TW, der von einem Luft- oder Bodenfahrzeug F aktuell benutzt wird. Im mittleren Bereich der Darstellung befindet sich eine Kreuzung K, die im Sinne der vorliegenden Erfindung als der temporär geschützter Abschnitt eines Verkehrweges, nämlich der Landebahn LB, gilt. Dies soll durch die strichpunktierte Umrandung der Kreuzung K ausgedrückt werden. Neben einer hier nicht weiter dargestellten Befeuerung der Landebahn LB verfügt der Taxiway TW über eine zentrale Befeuerungslinie CL und ein richtungsabhängig schaltbares Kreuzungsfeuer KF.

In der Figur 1a) steht das Luft- oder Bodenfahrzeug F bereit, die Kreuzung K in der gezeigten Darstellung von rechts nach links rollend zu überqueren. Anfänglich leuchten zwei Rollhaltebalken RHB1 und RHB2 rechts und links der Landebahn LB auf, weil die Kreuzung K zunächst noch gesperrt ist, also temporär geschützt ist. Die diagonal verlaufenden Striche über dem Kreuzungsfeuer KF sollen andeuten, dass das Kreuzungsfeuer KF in diesem Zeitpunkt noch ausgeschaltet ist.

Die Figur 1b) zeigt nun den Fall, dass die Kreuzung K aus der Sicht der Belegung der Landebahn LB freigegeben werden kann. Hierzu erlischt der Rollhaltebalken RHB1 (durch die diagonal verlaufenden Striche angedeutet) und das Kreuzungsfeuer KF leuchtet in der beachsichtigten Fahrtrichtung des Luft- oder Bodenfahrzeugs F auf (durch die Pfeile auf dem Kreuzungsfeuer KF angedeutet).

Wie in Figur 1c) gezeigt, hat das Luft- oder Bodenfahrzeug F die Kreuzung nun fast überquert. Der rechts gelegene und bereits passierte Rollhaltebalken RHB1 leuchtet wieder auf, um einem ggfs. nachfolgenden Luft- oder Bodenfahrzeug anzuzeigen, dass die Kreuzung K nun zunächst nach der Passage des Luft- oder Bodenfahrzeugs F wieder temporär geschützt ist. Der links gelegene Rollhaltebalken RHB2 leuchtet während des gesamten Vorgangs auf, weil sich das Luft- oder Bodenfahrzeug F in diesem Ausführungsbeispiel von der rechten Seite der Landebahn LB über die Landebahn LB auf die linke Seite begibt und nicht umgekehrt. Wenn das Luft- oder Bodenfahrzeug F dann auch den linken Rollhaltebalken RHB2 passiert haben wird, wird auch das Kreuzungsfeuer KF wieder gelöscht. Es verbleibt dann die durchgehende Befeuerung der Landebahn LB.

Die Figur 2 mit den Teilen a) und b) zeigt nun in schematischer Weise den Aufbau des erfindungsgemässen Systems und die Funktionsweise des erfindungsgemässen Verfahrens. Im vorliegenden Fall möchte ein erstes Luft- oder Bodenfahrzeug F1 auf dem Taxiway TW in der zeichnerischen Darstellung von rechts nach links rollen und muss dabei die Landebahn LB und damit die Kreuzung K überqueren. Ein zweites Luft- oder Bodenfahrzeug F2 nutzt jedoch derzeit die Landebahn LB (die Nutzung der Landebahn LB ist in der Regel bereits für das Luft- oder Bodenfahrzeug F2 reserviert, während sich dieses noch im Landeanflug auf die Landebahn LB befindet). Aus diesem Grund ist die durch die gestrichelte Linie umrandete Kreuzung K derzeit temporär für Zubringerbewegungen auf den Taxiways TW geschützt. Aus diesem Grund leuchtet auch der Rollhaltebalken RHB1 auf und das Kreuzungsfeuer KF ist ausgeschaltet (repräsentiert durch die diagonale Strichelung). Der Rollhaltebalken RHB1 stellt also im Sinne der Wortwahl für die nachfolgenden Patentansprüche die aktivierbare Grenze (im vorliegenden Fall auch tatsächlich aktivert, weil aufleuchtend) für die temporär geschützte Kreuzung K dar. In Fahrtrichtung des ersten Luft- oder Bodenfahrzeugs F1 sind vor und hinter dem Rollhaltebalken RHB1 jeweils ein Detektor D1 bzw. D2 zur Positionserkennung angeordnet. Diese Detektoren D1 und D2 senden nur ein Signal S_{D1}=1 bzw. S_{D2}=1 aus, wenn sich unmittelbar über ihnen ein Luft- oder Bodenfahrzeug respektive ein Teil des Luft- oder Bodenfahrzeugs, wie zum Beispiel die Luft- oder Bodenfahrzeugnase, befindet. In den Stromkreis des Rollhaltebalkens RHB1 ist ein Amperemeter A gekoppelt, um den bei der Aktivierung des Rollhaltebalkens RHB1 fliessenden Lampenstrom zu messen. Alternativ könnte anstelle des Amperemeter A auch nur ein Messgeber angeordnet sein, um nur das Vorhandensein dieses Lampenstroms zu detektieren. Das Amperemeter A gibt nur bei einem Fluss des Lampenstroms ein Signal S_{A}=1 aus. Direkt neben dem Rollweg TWY an der Kreuzung K befindet sich eine Pistensignalisierungsleuchte PL. In diese Pistensignalisierungsleuchte HPL ist ein Sender HF1 integriert, der im Falle seiner Aktivierung auf allen im Flughafenbereich gebräulichen Funkkanälen simultan einen als Warnsignal WS gestalteten Funkspruch "Taxiway TWY, Stopbar overrun" wiederholt aussendet, und zwar solange bis die Bedingung für die Aktivierung des Senders HF nicht mehr vorliegt oder der Sender auf sonstige Weise aktiv ausgeschaltet wird.

Das Kriterium zur Aktivierung dieses Senders HF1 ist in der Figur 2b) sowohl anschaulich als auch logisch dargestellt. Im gezeigten Ausführungsbeispiel hat das erste Luft- oder Bodenfahrzeug F1 wegen einer Unachtsamkeit des Luft- oder Bodenfahrzeugführers den aktivierten Rollhaltebalken RHB1 überrollt. Deshalb wird das erste Luft- oder Bodenfahrzeug nun auch am Detektor D2 erfasst. Damit befinden sich die Signale S_{D1}, S_{D2} der beiden Detektoren D1 und D2 und das Signal S_{A} des Amperemeters A nun auf einer logischen "1". Die UND-Verknüpfung dieser Signale ergibt damit auch eine logische "1" und aktiviert damit den Sender HF1, der sein Signal zum Senden als auf die Spannungsversorgung der Pistensignalisierungsleucht PL1 aufmoduliertes Triggersignal erhält. Weil der Sender HF1 in unmittelbarer Nähe des den geschützten Bereich verletzenden ersten Luft- oder Bodenfahrzeugs F1 angeordnet ist, kann seine Sendeleistung so abgestimmt werden, dass nur eine auf dem ersten Luft- oder Bodenfahrzeug F1 angeordnete Empfangseinrichtung die Warnsignale WS empfangen kann. Weil mindestens immer einer der Funkkanäle auf der Empfangseinrichtung aktiviert ist, wird die Cockpitbesatzung des ersten Luft- oder Bodenfahrzeugs F1 in jedem Fall mit diesem o.g. Funkspruch erreicht. Auf diese Weise kann das erste Luft- oder Bodenfahrzeug F1 von der Cockpitbesatzung unverzüglich gestoppt werden, womit die unmittelbare Gefahr von grossem Personen- und Materialschaden im letzten Moment abgewendet werden kann.

Auf diese Weise kann mit vergleichsweise geringen Mitteln eine grosse Gefahrenquelle, die trotz des hohen Ausbildungsstandards des Cockpitpersonals immer wieder aufgrund menschlichen Versagens auftritt, ausgeschaltet werden. Betrachtet man hier die sehr häufig bereits existierenden Detektoren D1 und D2, die ebenfalls vorhandene Pistensignalisationsleuchte PL und den reglementarisch obligtorischen Rollhaltebalken RHB1 bedarf es lediglich einer Logikschaltung, die die Signale der Detektoren D1, D2 und das Signal, das das Vorhandensein des Lampenstroms des Rollhaltebalkens RHB1 anzeigt, UND-verknüpft und ein entsprechendes Triggersignal über eine Speisespannung der Pistensignalisierungsleuchte PL1 sendet, um den auf der Pistensignalisierungsleuchte PL1 angeordneten Sender HF1 aktiviert.

Eine derartig aufgerüstete Pistensignalisierungsleuchte ist in der Figur 3 dargestellt. Leicht ist erkennbar, dass der dort eingesetzte Sender HF ganz unter einer schwenkbaren Gehäuseabdeckung GA im Inneren der Pistensignalisierungsleuchte PL angeordnet ist und auch eine Spannungsversorgung PS der Pistensignalisierungsleuchte PL mitnutzt. Der Sender HF kann darüber hinaus an ein hier nicht weiter dargestelltes Servicemodul angeschlossen werden, das eine Menüführung aufweist und so zum Beispiel die Auswahl des übermittelten Warntextes aus einer Textauswahl ermöglicht. Ebenfalls möglich ist es auf diese Weise, die Sendeleistung und ggfs. die Sendekanäle oder die Übertragungsart, z.B. AM oder FM, auszuwählen.

Die nachfolgenden Figuren 4 und 5 zeigen nun den Aufbau des Senders HF im Detail und erläutern die Generierung des auf den vereinbarten Funkkanälen gesendeten Warnsignals WS.

Für die Amplitudenmodulation AM zeigt die Figur 4 eine schematische Darstellung der Sendeeinrichtung 400 zur Aussendung des Warnsignals WS. Die beschriebene Funktion bestehend aus der Summe der zeitharmonischen Signale im Kanalabstand des gewählten Funkbandes wird als elektrisches Signal in einem Funktionsgenerator 401 erzeugt. Dieses Signal wird in einem Multiplizierer 402 nun mit einem Sprachsignal, das dem gespeicherten Warntext entspricht, und einer additiven Gleichspannung 406 moduliert. (Die Warntexte selbst können mit einem Mikrofon aufgesprochen und/oder gespeichert werden. Auch kann aus mehreren Warntexten ein an die Situation angepasster Warntext ausgewählt werden.)

Das Produkt wird in einem Zwischenverstärker 404 verstärkt und gefiltert. Ein Oszillator 403 erzeugt ein zeitharmonisches Signal mit der Frequenz in der Mitte des ausgewählten Funkbandes. Dieses Signal wird mittels eines Mischer 405 und dem aus dem Zwischenverstärker 404 stammenden Signal multipliziert. Daraus entstehen die gewünschten amplitudenmodulierten Funksignale auf allen Kanälen im gewünschten Funkband. Diese Funksignale werden in einem regelbaren bzw. programmierbaren linearen Leistungsverstärker 407 breitbandig verstärkt und über eine lokale Antenne 408 ausgestrahlt. Der lokalen Antenne 408 kann dabei in hier nicht weiter dargestellter Weise noch eine signaltechnisch rückwärtsgerichtete Kontrollantenne zugeordnet sein, die bei einer Aussendung der Warnsignale WS überprüft, mit welchem Pegel diese Warnsignale WS ausgesendet wurden. Ein gänzlich fehlender oder zu schwacher, aber auch ein zu starker Signalpegel kann dabei zu entsprechenden Überprüfungs- und/oder Anpassungsmassnahmen führen. Die Steuereinrichtung 409 wertet die Steuersignale aus und versorgt die Sendeeinrichtung 400 bei Alarm entsprechend mit Betriebsspannung, sodass es automatisch zur Abstrahlung des programmierten Sprachtests auf den gewünschten Funkkanälen kommt.

Für die Frequenzmodulation FM zeigt die Fig. 5 eine schematische Darstellung einer Sendeeinrichtung 500 zur Aussendung der Warnsignale WS. Die beschriebene Funktion bestehend aus der Summe der zeitharmonischen Signale im Kanalabstand wird als elektrisches Signal in einem Funktionsgenerator 501 erzeugt. Diese Signale werden in einem Zwischenverstärker 504 verstärkt und gefiltert. Ein Oszillator 503 erzeugt ein zeitharmonisches Signal mit der Frequenz in der Mitte des gewählten Funkbandes. Dieser Träger wird gleichzeitig.mit einem Sprachsignal, das dem gespeicherten Warntext entspricht und aus einem Nutzsignalgenerator 506 (Die Warntexte können auch hier mit einem Mikrofon aufgesprochen/gespeichert werden) stammt, frequenz- oder phasenmoduliert. Dieses Signal wird nun zusammen mittels eines Mischers 505 mit dem in dem Zwischenverstärker 504 aufbereiteten Signal multipliziert. Daraus entstehen die gewünschten frequenz- oder phasenmodulierten Funksignale auf allen Kanälen im gewünschten Funkband. Diese Funksignale werden in einem regelbaren bzw. programmierbaren linearen Leistungsverstärker 507 breitbandig verstärkt und bandbegrenzt und über eine lokale Antenne 508 (Kontrollantenne auch hier möglich) ausgestrahlt. Eine Steuereinrichtung 509 wertet die Steuersignale aus und versorgt die Vorrichtung bei Alarm entsprechend mit Betriebsspannung, sodass es automatisch zur Abstrahlung des programmierten Sprachtests kommt.

Da es sich bei diesen Anwendungen in der Regel um Sprechfunk handelt und die Phase für das menschliche Ohr nicht relevant ist, kann die Phase jeder einzelnen Cosinus-Schwingung beliebig angesetzt werden. Damit ändert sich insgesamt die Form des Gesamtsignals dahingehend günstig, dass der Crest-Faktor erheblich vermindert wird, was das Signal-zu-RauschVerhältnis verbessert. Es kann beispielsweise eine quadratische Funktion der Phase verwendet werden: $U \left(t\right) = {U}_{0} \sum cos \left(k*2⁢πft+{k}^{2}*2⁢πt/N\right) ,$ mit:
- U(t) -: Spannungsverlauf in Abhängigkeit von der Zeit t;
- Uo -: Grundamplitude;
- k -: k-ter Kanal;
- f -: Frequenz; und
- N -: Anzahl der Kanäle.

Es sei an dieser Stelle angemerkt, dass auch sämtliche anderen gebräuchlichen kontinuierlichen und digitalen Modulationsarten genutzt und erzeugt werden können. Auch soll das hier erläuterte Ausführungsbeispiel keinesfalls den Eindruck erwecken, dass die Reichweite der vorliegenden Erfindung auf die Luftfahrt begrenzt sein könnte. Vielmehr ist die Erfindung überall dort anwendbar, bei dem ein Eindringen von beweglichen Objekten in einen temporär geschützten Abschnitt eines Verkehrsweges verhindert werden soll, indem auf die empfangsseitigen Möglichkeiten abgestimmte Warnungen übermittelt werden, die von dem Führer des beweglichen Objekts wahrgenommen werden können. Damit wird der Führer des beweglichen Objekts in die Lage versetzt, das unerlaubte/unerwünschte Eindringen des von ihm geführten beweglichen Objekts in den geschützten Abschnitt abzuwenden.

Einen weiterer Spezialfall einer vorteilhaften Ausgestaltung ist in Figur 6 dargestellt. Die Figur 6 zeigt dabei in schematischer Darstellung eine Aufsicht auf eine vermeintliche Grenzverletzungssituation bei einer Überflügelung eines Rollhaltebalkens RHB3 an einer Rollbahnverzweigung V. Die Rollbahnverzweigung V geht dabei von der Rollbahn RB aus. Der Rollhaltebalken RHB3 dient hier dazu das Eindringen eines Flugzeugs F3 in dahinterliegende Bereiche der Rollbahn RB oder Start/Landebahn temporär zu unterbinden. Mit einem Aufleuchten des Rollhaltebalkens RHB3 werden zugehörige Detektoren D5 und D6 beobachtet, die im Falle ihres Auslösens dann die Aussendung der Warnsignale WS initiiert.

Im vorliegende Fall kommt es jedoch nicht zu einer ernstzunehmenden Grenzverletzung, weil nur das Flugzeug F3 mit seinem grossen linken Flügel über die Detektoren D5 und D6 streicht, aber sich eigentlich auf der Rollbahn RB befindet (Eine derartige Problematik kann sich beispielsweise jetzt neu auf sehr vielen Flughäfen mit dem Betrieb des neuen Airbus A380 ergeben.) In diesem Fall haben aber auch die der Rollbahn RB zugeordneten Detektoren D7 und D8 angesprochen, was die sichere Aussage zulässt, dass sich das Flugzeug F3 auf der Rollbahn RB bewegt und nicht in die Verzweigung V eingebogen ist. Eine entsprechende Logik stellt diese Situation anhand der Signale der Detektoren D7 und D8 fest und verhindert daraufhin für dieses Mal die Aussendung der Warnsignale WS durch einen dem Rollhaltebalken RHB3 zugeordneten Sender HF3. Auf diese Weise ist ein Weg aufgezeigt, der das unsachgemässe Aussenden der Warnsignale WS im Falle einer Überflügelung (wie in Figur 6 gezeigt) oder einer Beaufschlagung durch Verkehr auf benachbarten Verkehrswegen ausschliesst.

## Patentansprüche

1. Verfahren zur Warnung eines Lenkers eines beweglichen Objekts (F, F1, F2) vor einem Eindringen des beweglichen Objekts (F, F1, F2) in einen mindestens temporär geschützten Abschnitt (K) eines Verkehrsweges (LB),
bei dem:
a) eine zuvor definierte Grenze (RHB1, RHB2) des temporär geschützten Abschnitts (K) aktiviert wird;
b) mittels einer ortsfesten Einrichtung (D1 - D4) ein Aufenthaltsort des beweglichen Objekts (F, F1, F2) relativ zu dieser Grenze (RHB1, RHB2) bestimmt wird;
c) mit dem bestimmten Aufenthaltsort ein Abstand des beweglichen Objekts (F, F1, F2) von der Grenze (RHB1, RHB2) bestimmt und mit einem zuvor definierten Grenzwert insofern verglichen wird, dass bestimmt werden kann, ob die aktivierte Grenze (RHB1, RHB2) von dem beweglichen Objekt (F, F1, F2) verletzt wird; und
d) bei einer Grenzverletzung und gleichzeitig aktivierter Grenze (RHB1, RHB2) eine Sendeeinrichtung (HF) aktiviert wird, die auf eine Empfangseinrichtung des beweglichen Objekts (F, F1, F2) abgestimmte Warnsignale (WS) zur objektseitigen Aufbereitung für den Lenker aussendet, wobei
e) die Empfangseinrichtung des beweglichen Objekts (F, F1, F2) eine Vielzahl von vordefinierten Funkkanälen unterstützt und die Sendeeinrichtigung ihre Warnsignale (WS) auf allen diesen vordefinierten Funkkanälen aussendet.

2. Verfahren nach Anspruch 1,
**dadurch gekennzeichnet, dass**
die zuvor definierte Grenze (RHB1, RHB2) mindestens ein Lichtsignal ist, das im Falle seiner Aktivierung aufleuchtet und dabei eine elektrische Leistung verbraucht, deren Strom zur Bestimmung des aktivierten Zustandes detektiert wird.

3. Verfahren nach Anspruch 1 oder 2,
**dadurch gekennzeichnet, dass**
der Aufenthaltsort des beweglichen Objekts (F, F1, F2) durch mindestens einen im Verkehrsweg (TW) des beweglichen Objekt (F, F1, F2) angeordneten Sensor (D1, D2) erfasst wird.

4. Verfahren nach Anspruch 3,
**dadurch gekennzeichnet, dass**
die Bewegungsrichtung des beweglichen Objekts (F, F1, F2) mittels mindestens zwei Sensoren (D1, D2) aufgelöst wird.

5. Verfahren nach Anspruch 1 oder 2,
**dadurch gekennzeichnet, dass**
der Aufenthaltsort des beweglichen Objekts durch auf dem beweglichen Objekt angeordnete Navigationsmittel bestimmt wird.

6. Verfahren nach einem der Ansprüche 1 bis 5,
**dadurch gekennzeichnet, dass**
zur simultanen Aussendung der Warnsignale (WS) die Anzahl der vordefinierten Funkkanäle als Addition zeitharmonischer Funktionen cos(2knft) oder sin(2knft) mit jeweils einem ganzzahligen Vielfachen n eines Abstandes 2nf zweier benachbarter Funkkanäle gebildet wird und ein inhaltlicher Teil des Warnsignals (WS) mittels eines Modulators auf alle so gebildeten Funkkanäle aufmoduliert wird.

7. Verfahren nach einem der vorangehenden Ansprüche,
**dadurch gekennzeichnet, dass**
die Sendeeinrichtung (HF1, HF2) unmittelbar in der Nähe der Grenze (RHB1, RHB2) angeordnet ist und ihre Sendeleistung so abgestimmt ist, dass nur die Empfangseinrichtung des im Bereich der Grenze befindlichen beweglichen Objekts (F, F1, F2) in die Lage versetzt wird, die Warnsignale (WS) noch zu empfangen.

8. Verfahren nach einem der vorhergehenden Ansprüche,
**dadurch gekennzeichnet, dass**
die Sendeeinrichtung (HF, HF1, HF2) auf einem mit der Grenze (RHB1, RHB2) assoziierten Leuchtmittel (PL, PL1, PL2) und/oder Verkehrszeichen angeordnet ist und über dessen Speisespannung (PS) mit elektrischer Leistung versorgt wird.

9. Verfahren nach Anspruch 8,
**dadurch gekennzeichnet, dass**
die Sendeeinrichtung (HF, HF1, HF2) durch eine auf die Speisespannung (PS) aufmoduliertes Signal zum Aussenden der Warnsignale (WS) aktiviert wird und/oder die Sendeeinrichtung durch auf die Speisespannung (PS) aufmodulierte Signale Daten rücküberträgt, insbesondere Statusmeldungsdaten.

10. Verfahren nach einem der vorhergehenden Ansprüche,
**dadurch gekennzeichnet, dass**
die Warnsignale (WS) einen vordefinierten Warntext umfassen.

11. Verfahren nach Anspruch 10,
**dadurch gekennzeichnet, dass**
der vordefinierte Warntext aus einer Anzahl von vordefinierten Warntexten ausgewählt wird.

12. Verfahren nach einem der Ansprüche 1 bis 11,
**dadurch gekennzeichnet, dass**
eine Aussendung der Warnsignale (WS) auch bei der Erfüllung aller Vorraussetzungen der Verletzung einer aktivierten Grenze (RHB3) verhindert wird, wenn aufgrund von Signalen anderer Detektoren (D7, D8) als der Detektoren (D5, D6)für die aktivierte Grenze (RHB3) festgestellt wird, dass das bewegliche Objekt (F) die aktivierte Grenze (RHB3) nicht überschreiten wird.

13. System zur Warnung eines Lenkers eines beweglichen Objekts (F, F1, F2) vor einem Eindringen des beweglichen Objekts (F, F1, F2) in einen mindestens temporär geschützten Abschnitt (K) eines Verkehrsweges (LB, TW),
umfassend:
a) eine aktivierbare zuvor definierte Grenze (RHB1, RHB2) des temporär geschützten Abschnitts (K);
b) ortsfeste Mittel (D1 bis D4) zur Bestimmung des Aufenthaltsortes des beweglichen Objekts (F, F1, F2) relativ zu dieser Grenze (RHB1, RHB2);
c) ortsfeste Mittel zum relativen Vergleichen des mit dem Aufenthaltsort bestimmten Abstands des beweglichen Objekts (F, F1, F2) von der Grenze (RHB1, RHB2) mit einem zuvor definierten Grenzwert zur Bestimmung, ob die aktivierte Grenze (RHB1, RHB2) von dem beweglichen Objekt (F, F1, F2) verletzt wird;
d) eine aktivierbare Sendeeinrichtung (HF, HF1, HF2) und eine auf dem beweglichen Objekt (F, F1, F2) angeordnete Empfangseinrichtung, wobei mit Verletzung der aktivierten Grenze (RHB1, RHB2) bei gleichzeitiger Aktivierung der Grenze (RHB1, RHB2) die Sendeeinrichtung (HF, HF1, HF2) aktivierbar ist, um auf die Empfangseinrichtung des beweglichen Objekts (F, F1, F2) abgestimmte Warnsignale (WS) aussendet, und wobei die Empfangseinrichtung des beweglichen Objekts (F, F1, F2) eine Vielzahl von vordefinierten Funkkanälen unterstützt und die Sendeeinrichtigung ihre Warnsignale (WS) auf allen diesen vordefinierten Funkkanälen aussendet; und
e) objektseitige Mittel zur akustischen und/oder optischen Aussendung der Warnsignale (WS) für den Lenker vorgesehen sind.

14. System nach Anspruch 13,
**dadurch gekennzeichnet, dass**
die zuvor definierte Grenze (RHB1, RHB2) mindestens ein Lichtsignal ist, das im Falle seiner Aktivierung aufleuchtet und dabei eine elektrische Leistung verbraucht, deren Strom zur Bestimmung des aktivierten Zustandes detektierbar ist.

15. System nach Anspruch 13 oder 14,
**dadurch gekennzeichnet, dass**
der Aufenthaltsort des beweglichen Objekts (F, F1, F2) durch mindestens einen im Verkehrsweg (TW) des beweglichen Objekt (F, F1, F2) angeordneten Sensor (D1 bis D4) erfassbar ist.

16. System nach Anspruch 15,
**dadurch gekennzeichnet, dass**
die Bewegungsrichtung des beweglichen Objekts (F, F1, F2) mittels mindestens zwei Sensoren (D1, D2 bzw. D3, D4) auflösbar ist.

17. System nach Anspruch 13 oder 14,
**dadurch gekennzeichnet, dass**
der Aufenthaltsort des beweglichen Objekts durch auf dem beweglichen Objekt angeordnete Navigationsmittel bestimmbar ist.

18. System nach einem der Ansprüche 13 bis 17,
**dadurch gekennzeichnet, dass**
zur simultanen Aussendung der Warnsignale (WS) die Anzahl der vordefinierten Funkkanäle als Addition zeitharmonischer Funktionen cos(2knft) oder sin(2knft) mit jeweils einem ganzzahligen Vielfachen n eines Abstandes 2nf zweier benachbarter Funkkanäle gebildet wird und ein inhaltlicher Teil des Warnsignals (WS) mittels eines Modulators auf alle so gebildeten Funkkanäle aufmodulierbar ist.

19. System nach einem der Ansprüche 13 bis 18,
**dadurch gekennzeichnet, dass**
die Sendeeinrichtung (HF, HF1, HF2) unmittelbar in der Nähe der Grenze (RHB1, RHB2) angeordnet ist und ihre Sendeleistung so abgestimmt ist, dass nur die Empfangseinrichtung des im Bereich der Grenze (RHB1, RHB2) befindlichen beweglichen Objekts (F, F1, F2) in die Lage versetzbar ist, die Warnsignale (WS) noch zu empfangen.

20. System nach einem der Ansprüche 13 bis 19,
**dadurch gekennzeichnet, dass**
die Sendeeinrichtung auf einem mit der Grenze assoziierten Signalmittel (PL, PL1, PL2) angeordnet ist und über dessen Speisespannung (PS) mit elektrischer Leistung versorgbar ist.

21. System nach Anspruch 20,
**dadurch gekennzeichnet, dass**
die Sendeeinrichtung (HF, HF1, HF2) durch eine auf die Speisespannung (PS) aufmoduliertes Signal zum Aussenden der Warnsignale (WS) aktivierbar ist und/oder die Sendeeinrichtung (HF, HF1, HF2) durch auf die Speisespannung (PS) aufmodulierte Signale Daten rücküberträgt, insbesondere Statusmeldungsdaten.

22. System nach einem der Ansprüche 13 bis 21,
**dadurch gekennzeichnet, dass**
die Warnsignale (WS) als inhaltlichen Teil einen vordefinierten Warntext umfassen.

23. System nach Anspruch 22,
**dadurch gekennzeichnet, dass**
der vordefinierte Warntext aus einer Anzahl von vordefinierten Warntexten auswählbar ist.

24. System nach einem der Ansprüche 13 bis 23,
**dadurch gekennzeichnet, dass**
Logikmittel umfasst sind, die eine Aussendung der Warnsignale (WS) auch bei der Erfüllung aller Vorraussetzungen der Verletzung einer aktivierten Grenze (RHB3) verhindern, wenn aufgrund von Signalen anderer Detektoren (D7, D8) als der Detektoren (D5, D6)für die aktivierte Grenze (RHB3) festgestellt wird, dass das bewegliche Objekt (F) die aktivierte Grenze (RHB3) nicht überschreitet.

## Claims

1. Method for warning a driver of a displaceable object (F, F1, F2) against intrusion by said displaceable object (F, F1, F2) into a section (K) of a traffic route (LB) which is at least temporarily protected, which comprises the steps of:
a) activating a previously defined boundary (RHB1, RHB2) of a temporarily protected section (K);
b) determining a current location of the displaceable object (F, F1, F2) relative to this boundary (RHB1, RHB2) by means of a fixed device (D1-D4);
c) determining from the determined current location a distance of the displaceable object (F, F1, F2) from the boundary (RHB1, RHB2) and comparing said distance with a previously defined limit value such that it is possible to determine whether the activated boundary (RHB1, RHB2) has been infringed by the displaceable object (F, F1, F2); and
d) in the event of a boundary infringement at the same time as the boundary (RHB1, RHB2) is activated, activating a transmission device (HF) emitting warning signals (WS) tuned to a receiving device on the displaceable object (F, F1, F2) for processing at the object end for the driver,
wherein
e) the receiving device on the displaceable object (F, F1, F2) supports a plurality of predefined radio channels and the transmission device emits warning signals (WS) on all of said predefined radio channels.

2. Method according to claim 1,
**characterised in that**
the previously defined boundary (RHB1, RHB2) is at least one light signal which if activated lights up and in doing so consumes electrical power; and a current of the electrical power is detected for determining an activated state.

3. Method according to claim 1 or 2,
**characterised in that**
the current position of the displaceable object (F, F1, F2) is detected by at least one sensor (D1, D2) disposed on the traffic route (TW) of the displaceable object (F, F1, F2).

4. Method according to claim 3,
**characterised in that**
the direction of movement of the displaceable object (F, F1, F2) is resolved by the use of at least two sensors (D1, D2).

5. Method according to claim 1 or 2,
**characterised in that**
the current location of the displaceable object is determined using navigation facilities disposed on the displaceable object.

6. Method according to one of claims 1 to 5,
**characterised in that**
for emitting the warning signals (WS) simultaneously, the number of predefined radio channels is formed as an addition of time harmonic functions cos(2kπft) or sin(2knft), each with an integral multiple n of a spacing 2nf between two adjacent radio channels, and a content element of the warning signals (WS) is modulated onto all the predefined radio channels thus formed by a modulator.

7. Method according to one of the preceding claims,
**characterised in that**
the transmission device (HF1, HF2) is disposed in an immediate vicinity of the boundary (RHB1, RHB2), and the transmission power of the transmission device is adjusted so that the receiving device on the displaceable object (F, F1, F2) in a region of the boundary is the only receiving device still able to receive the warning signals (WS).

8. Method according to one of the preceding claims, **characterised in that**
the transmission device (HF, HF1, HF2) is disposed on one of a lighting facility (PL, PL1, PL2) and/or a traffic sign associated with the boundary (RHB1, RHB2); and
the transmission device is supplied with electric power from a power supply (PS) of one of the lighting facility and the traffic sign.

9. Method according to claim 8,
**characterised in that**
the transmission device (HF, HF1, HF2) is activated to emit the warning signals (WS) by a signal modulated onto the power supply (PS); and/or the transmission device transmits back data, in particular status reporting data, by signals modulated onto the power supply (PS).

10. Method according to one of the preceding claims,
**characterised in that**
the warning signals (WS) include a predefined warning text.

11. Method according to claim 10,
**characterised in that**
the predefined warning text is selected from a number of predefined warning texts.

12. Method according to one of claims 1 to 11, **characterised in that**
an emission of the warning signals (WS) is suppressed, even if all prerequisites are met for an infringement of an activated boundary (RHB3), if it is determined on the basis of signals from detectors (D7, D8) other than detectors (D5, D6) for the activated boundary (RHB3) that the displaceable object (F) will not cross the activated boundary (RHB3).

13. System for warning a driver of a displaceable object (F, F1, F2) of an intrusion by the displaceable object (F, F1, F2) into a section (K) of a traffic route (LB, TW) which is at least temporarily protected, the system comprising:
a) an activatable and previously defined boundary (RHB1, RHB2) of the section (K) being temporarily protected;
b) fixed means (D1 to D4) for determining the current location of the displaceable object (F, F1, F2) relative to said boundary (RHB1, RHB2);
c) fixed means for comparing a distance of the displaceable object (F, F1, F2) from said boundary (RHB1, RHB2) determined by the location against a previously defined limit value for determining whether said activated boundary (RHB1, RHB2) is infringed by the displaceable object (F, F1, F2);
d) an activatable transmission device (HF, HF1, HF2) and a receiving device disposed on the displaceable object (F, F1, F2), wherein if said activated boundary (RHB1, RHB2) is infringed at a same time as said boundary (RHB1, RHB2) is activated said transmission device (HF, HF1, HF2) can be activated to emit warning signals (WS) tuned to said receiving device on the displaceable object (F, F1, F2), and wherein said receiving device on the displaceable object (F, F1, F2) supports a plurality of predefined radio channels and the transmission device emits the warning signals (WS) on all of said predefined radio channels; and
e) means are provided at the object end for the audible emission and/or visual emission to a driver of the warning signals (WS).

14. System according to claim 13,
**characterised in that**
said previously defined boundary (RHB1, RHB2) is at least a signal light which, if activated, lights up and in doing so consumes electric power, a current for said signal light being detectable for determining the activated state.

15. System according to claim 13 or 14,
**characterised in that**
the current location of the displaceable object (F, F1, F2) can be detected by at least one sensor (D1 to D4) disposed in the traffic route (TW) of said displaceable object (F, F1, F2).

16. System according to claim 15,
**characterised in that**
the direction of movement of the displaceable object (F, F1,
F2) can be resolved by at least two sensors (D1, D2 or D3, D4).

17. System according to claim 13 or 14,
**characterised in that**
the current location of the displaceable object can be determined by navigation facilities disposed on the displaceable object.

18. System according to one of claims 13 to 17,
**characterised in that**
for emitting the warning signals (WS) simultaneously, the number of predefined radio channels is formed as an addition of time harmonic functions cos(2knft) or sin(2knft), each with an integral multiple n of a spacing 2nf between two adjacent radio channels, and a content element of the warning signal (WS) can be modulated by a modulator onto all the radio channels thus formed.

19. System according to one of claims 13 to 18,
**characterised in that**
said transmission device (HF, HF1, HF2) is disposed in an immediate vicinity of said boundary (RHB1, RHB2) and its transmission power is adjusted so that said receiving device on the displaceable object in a region of said boundary (RHB1, RHB2) is the only said receiving device which can still be enabled to receive the warning signals (WS).

20. System according to one of claims 13 to 19,
**characterised in that**
the transmission device is disposed on a signalling facility (PL, PL1, PL2) associated with said boundary, and can be supplied with electric power by the power supply (PS) of said signalling facility.

21. System according to claim 20,
**characterised in that**
the transmission device (HF, HF1, HF2) can be activated to emit the warning signals (WS) by a signal modulated onto the power supply (PS) and/or the transmission device (HF, HF1, HF2) transmits back data, in particular status message data, by signals modulated onto said power supply (PS).

22. System according to one of claims 13 to 21,
**characterised in that**
the warning signals (WS) include as their content element a predefined warning text.

23. System according to claim 22,
**characterised in that**
the predefined warning text can be selected from a number of predefined warning texts.

24. System according to one of claims 13 to 23,
**characterised in that**
logic devices are included for suppressing an emission of the warning signals (WS), even if all prerequisites are met for the infringement of an activated boundary (RHB3), if it is determined on a basis of signals from detectors (D7, D8) other than the detectors (D5, D6) for said activated boundary (RHB3) that the displaceable object (F) is not crossing said boundary (RHB3).

## Revendications

1. Procédé pour avertir un conducteur d'un objet (F, F1, F2) mobile d'une pénétration de l'objet (F, F1, F2) mobile dans une section (K) protégée temporairement d'une voie (LB) de communication,
dans lequel :
on active une limite (RHB1, RHB2) définie au préalable de la section (K) protégée temporairement ;
au moyen d'un dispositif (D1 à D4) à poste fixe, on détermine par rapport à cette limite (RHB1, RHB2) un lieu d'arrêt de l'objet (F, F1, F2) mobile ;
par le lieu d'arrêt déterminé, on détermine une distance de l'objet (F, F1, F2) mobile à la limite (RHB1,RHB2) et on la compare à une valeur limite définie au préalable dans la mesure où il peut être déterminé si la limite (RHB1, RHB2) activée a été franchie par l'objet(F, F1, F2) mobile ; et
si la limite a été franchie et si en même temps la limite (RHB1, RHB2) a été activée, on active un dispositif (F) d'émission, qui émet pour le conducteur des signaux (WS) d'avertissement adaptés à un dispositif de réception de l'objet (F, F1, F2) mobile et destinés a être traités du côté de l'objet,
dans lequel
le dispositif de réception de l'objet (F, F1, F2) mobile prête assistance à une pluralité de canaux radio définie à l'avance et le dispositif d'émission émet ses signaux (WS) d'avertissement sur tous ces canaux radio définis à l'avance.

2. Procédé suivant la revendication 1,
**caractérisé en ce que**
la limite (RHB1, RHB2) définie à l'avance est au moins un signal lumineux qui, lors de son activation, éclaire et consomme ainsi une puissance électrique dont le courant est détecté pour la détermination de l'état activé.

3. Procédé suivant la revendication 1 ou 2, **caractérisé en ce que**
on détecte le lieu d'arrêt de l'objet (F, F1,F2) mobile par au moins un capteur (D1, D2) disposé dans la voie (TW) de communication de l'objet (F, F1, F2) mobile.

4. Procédé suivant la revendication 3,
**caractérisé en ce que**
on trouve le sens de déplacement de l'objet (F, F1, F2) mobile au moyen de deux capteurs (D1, D2).

5. Procédé suivant la revendication 1 ou 2,
**caractérisé en ce que**
on détermine le lieu d'arrêt de l'objet mobile par un moyen de navigation monté sur l'objet mobile.

6. Procédé suivant l'une des revendications 1 à 5,
**caractérisé en ce que**
pour l'émission simultanée des signaux (WS) d'avertissement, on forme le nombre des canaux radio définis à l'avance en tant qu'addition de fonctions cos (2knft) ou sin (2knft) harmoniques du temps, avec respectivement un multiple n en nombre entier d'une distance 2nf de deux canaux radio voisins et on module une partie significative du signal (WS) d'avertissement au moyen d'un modulateur sur tous les canaux radio ainsi formés.

7. Procédé suivant l'une des revendications précédentes,
**caractérisé en ce que**
on dispose le dispositif (HF1, HF2) d'émission directement au voisinage de la limite (RHB1, RHB2) et on adapte sa puissance d'émission de façon à ce que seul le dispositif de réception de l'objet (F, F1, F2) mobile se trouvant dans la région de la limite soit en mesure de recevoir encore les signaux (WS) d'avertissement.

8. Procédé suivant l'une des revendications précédentes,
**caractérisé en ce que**
on dispose le dispositif (HF, HF1, HF2) d'émission sur un moyen (PL, PL1, PL2) lumineux et/ou sur un panneau de signalisation associé à la limite (RHB1, RHB2) et on l'alimente en puissance électrique par la tension (PS) d'alimentation de ce moyen ou de ce panneau.

9. Procédé suivant la revendication 8,
**caractérisé en ce que**
on active pour l'émission des signaux (WS) d'avertissement, le dispositif (HF1, HF2) d'émission par un signal modulé sur la tension (PS) d'alimentation et/ou le dispositif d'émission retransmet des données, notamment des données de message d'état, par des signaux modulés sur la tension (PS) d'alimentation.

10. Procédé suivant l'une des revendications précédentes,
**caractérisé en ce que**
les signaux (WS) d'avertissement comprennent un texte d'avertissement défini à l'avance.

11. Procédé suivant la revendication 10,
**caractérisé en ce que**
on choisit le texte d'avertissement défini à l'avance parmi un certain nombre de texte d'avertissement définis à l'avance.

12. Procédé suivant l'une des revendications 1 à 11,
**caractérisé en ce que**
on empêche une émission des signaux (WS) d'avertissement, même lorsque toutes les conditions préalables du franchissement d'une limite (RHB3) activée sont satisfaites, si, sur la base de signaux d'autres détecteurs (D7, D8) que les détecteurs (D5, D6) pour la limite (RHB3) activée, on constate que l'objet (F) mobile n'a pas franchi la limite (RHB3) activée.

13. Système pour avertir un conducteur d'un objet (F, F1, F2) mobile d'une pénétration de l'objet (F, F1, F2) mobile dans une section (K) protégée au moins temporairement d'une voie (LB, TW) de communication,
comprenant :
a) une limite (RHB1, RHB2) activable et définie à l'avance de la section (K) protégée temporairement ;
b) un moyen (D1 à D4) à poste de fixe de détermination par rapport à cette limite (RHB1, RHB2) du lieu d'arrêt de l'objet (F, F1, F2) mobile ;
c) un moyen à poste fixe de comparaison relative de la distance de l'objet (F, F1, F2) mobile, déterminée par le lieu d'arrêt à la limite (RHB1, RHB2), en ayant une valeur limite définie à l'avance pour la détermination du point de savoir si la limite (RHB1, RHB2) activée a été franchie par l'objet (F, F1, F2) mobile.
d) un dispositif (HF, HF1, HF2) d'émission pouvant être activé et un dispositif de réception monté sur l'objet (F, F1, F2) mobile, dans lequel le dispositif (HF, F1, HF2) d'émission peut être activé par un franchissement de la limite (RHB1, RHB2) activé avec l'activation simultanée de la limite (RHB1, RHB2) pour émettre des signaux (WS) d'avertissement adaptés au dispositif de réception de l'objet (F, F1, F2) mobile et dans lequel le dispositif de réception de l'objet (F, F1, F2) mobile prête assistance à une pluralité de canaux radio définie à l'avance, et le dispositif d'émission émet ses signaux (WS) d'avertissement sur tous ces canaux radio définis à l'avance ; et
e) il est prévu pour le conducteur des moyens, du côté de l'objet, d'émission acoustique et/ou optique des signaux (WS) d'avertissement.

14. Système suivant la revendication 13,
**caractérisé en ce que**
la limite (RHB1, RHB2) définie à l'avance est au moins un signal lumineux qui éclaire lors de son activation et consomme ainsi une puissance électrique dont le courant peut être détecté pour déterminer l'état activé.

15. Système suivant la revendication 13 ou 14,
**caractérisé en ce que**
le lieu d'arrêt de l'objet (F, F1, F2) mobile peut être détecté par au moins un capteur (D1 à D4) disposé dans la voie (TW) de circulation de l'objet (F, F1, F2) mobile.

16. Système suivant la revendication 15,
**caractérisé en ce que**
le sens de déplacement de l'objet (F, F1, F2) mobile peut être trouvé au moyen de deux capteurs (D1, D2 et D3, D4).

17. Système suivant la revendication 13 ou 14,
**caractérisé en ce que**
le lieu d'arrêt de l'objet mobile peut être déterminé par un moyen de navigation monté sur l'objet mobile.

18. Système suivant l'une des revendications 13 à 17,
**caractérisé en ce que,**
pour l'émission simultanée des signaux (WS) d'avertissement, on forme le nombre des canaux radio définis à l'avance en tant qu'addition de fonctions cos (2knft) ou sin (2knft) harmoniques du temps avec respectivement un multiple n en nombre entier d'une distance 2nf de deux canaux radio voisins et une partie significative du signal (WS) d'avertissement peut être modulée au moyen d'un modulateur sur tous les canaux radio ainsi formés.

19. Système suivant l'une des revendications 13 à 18,
**caractérisé en ce que**
le dispositif (HF, HF1, HF2) d'émission est disposé directement au voisinage de la limite (RHB1, RHB2) et sa puissance d'émission est adaptée de façon à ce que seul le dispositif de réception de l'objet (F, F1, F2) mobile, se trouvant dans la région de la limite (RHB1, RHB2) puisse être en mesure de recevoir encore les signaux (WS) d'avertissement.

20. Système suivant l'une des revendications 13 à 19,
**caractérisé en ce que**
le dispositif d'émission est disposé sur un moyen (PL, PL1, PL2) de signal associé à la limite et peut être alimenté en puissance électrique par la tension (PS) d'alimentation de ce moyen.

21. Système suivant la revendication 20,
**caractérisé en ce que**
le dispositif (HF, HF1, HF2) d'émission peut être pour l'émission des signaux (WS) d'avertissement, activé par un signal modulé sur la tension (PS) d'alimentation et/ou le dispositif (HF, HF1, HF2) d'émission renvoie des données, notamment des données de message d'état, par des signaux modulés sur la tension (PS) d'alimentation.

22. Système suivant l'une des revendications 13 à 21,
**caractérisé en ce que**
les signaux (WS) d'avertissement comprennent comme partie significative un texte d'avertissement défini à l'avance.

23. Système suivant la revendication 22,
**caractérisé en ce que**
le texte d'avertissement défini à l'avance peut être choisi parmi un certain nombre de textes d'avertissement définis à l'avance.

24. Système suivant l'une des revendications 13 à 23,
**caractérisé en ce que**
il y a des moyens logiques qui empêchent une émission des signaux (WS) d'avertissement, même lorsque toutes les conditions préalables de franchissement d'une limite (RHB3) sont satisfaites, si l'on constate, sur la base de signaux d'autres détecteurs (D7, D8) que les détecteurs (D5, D6) pour la limite (RHB3) activée, que l'objet (F) mobile n'a pas franchi la limite (RHB3) activée.
